# EUROPÄISCHE PATENTSCHRIFT

(11) **EP 0 175 009 B1**
(45) Veröffentlichungstag und Bekanntmachung des Hinweises auf die Patenterteilung: **03.08.1988**
(21) Anmeldenummer: 84111106.5
(22) Anmeldetag: 18.09.1984
(51) Int. Cl.: B41J 25/28

(54) **Matrixdrucker, insbesondere Matrixzeilendrucker**
Matrix printer, in particular a matrix line printer
Imprimante matricielle, en particulier imprimante matricielle ligne par ligne

(43) Veröffentlichungstag der Anmeldung: 26.03.1986
(73) Patentinhaber: Mannesmann Tally Ges. mbH, 1232 Wien (AT)
(72) Erfinder: Pichler, Josef, Ing., A-2483 Ebreichsdorf (AT); Puchegger, Karl, Ing., A-2822 Föhrenau (AT)
(74) Vertreter: Flaig, Siegfried

(56) Entgegenhaltungen:
- DE-A- 2 443 241
- FR-A- 1 360 788
- US-A- 3 802 544

## Beschreibung

Die Erfindung betrifft einen Matrixdrucker, insbesondere einen Matrixzeilendrucker, mit einem in hin- und hergehende Bewegungen versetzbaren Träger für die Druckelemente, wobei die Antriebsmittel für die Druckelemente Elektromagnete mit Kabelanschlüssen aufweisen, die aus flexiblen Streifen bestehen und über eine Schaltlogik mit einem Zeichengenerator verbunden sind, und der hin- und hergehende Träger für die Druckelemente aus einem etwa winkelförmigen Profilstab besteht, wobei die Elektromagnete in einer etwa aufrechtstehenden Profilstabwandung befestigt sind.

Derartige Matrixdrucker werden als Datendrukker in Datenverarbeitungseinheiten mit hohem Datenausstoss verwendet oder dienen in Textverarbeitungsanlagen als Schönschreibdrucker für Texte in Korrespondenzqualität.

Ein solcher Drucker ist aus der DE-AS-2224716 bzw. US-PS-3999644 bekannt. Bei dem Drucker wird ein Schlitten, Wagen od. dgl. mit einer hohen Anzahl von Elektromagneten bestückt, die in Richtung zur Druckwalze eine Drucknadel bewegen und an ihren rückwärtigen Enden die erforderlichen Kabelanschlüsse aufweisen. Bei z. B. 33 Elektromagneten sind somit 66 Kabelanschlüsse erforderlich. Davon abgesehen, erfordert die Befestigung der Elektromagnete auf dem Träger besondere Vorrichtungen, um gleiche Abstände der Drucknadeln und eine genaue senkrechte Ausrichtung zur Druckwalze bzw. zu dem auf der Druckwalze aufliegenden Aufzeichnungsträger zu sichern. Die bekannte Lösung hält eine besondere Halterung für erforderlich, die in der DE-PS-2424629 beschrieben ist. Danach sind auf dem balkenförmigen Träger eine Anzahl in seiner Längsrichtung nebeneinander angebrachter Halterungen vorgesehen, auf denen jeweils ein eine Einheit bildender Elektromagnet mit seinem Aufzeichnungsstift und dessen Führung angeordnet ist und jede Halterung besitzt einen teilzylindrischen Sitz zur Aufnahme des Elektromagneten und einen sich daran anschliessenden Rücken, in dem ein Lager für die Führung des Aufzeichnungsstiftes angeordnet ist. Diese Gestaltung macht den balkenförmigen Träger schwer und aufwendig und verteuert nicht nur seine Herstellung, sondern zeigt erhebliche Auswirkungen auf andere Baugruppen des Druckers. Die Folge davon ist z.B. ein stärker in seinen Leistungsdaten bemessener elektrischer Antriebsmotor und aufwendigere Führungsmittel für den balkenförmigen Träger. Es ist daher bereits aus physikalischen Gründen abzulehnen, die Masse des balkenförmigen Trägers, der um die Masse der Elektromagnete vergrössert sein muss, nun auch noch durch die Masse einer besonderen Halterung zu vergrössern. Nachteilig ist ausserdem, dass die Kabelanschlüsse die bewegte träge Masse weiter vergrössern und hierbei die Lebensdauer der elektrischen Leiter nachteilig beeinflussen.

Eine bedeutend leichtere Bauweise ist aus der EP-A-0098316 bekannt. Da diese Bauweise einen Profilstab aus einem grösseren und einem kleineren Querschnittsteil voraussetzt, ist der somit geschaffene Schwingrahmen nur für Elektromagnete in Klappankerbauweise anwendbar. Hierzu ist es erforderlich, dass der grössere Querschnittsteil für die Aufnahme des Magnetjochs, der Elektromagnetspule, einer kurzen Drucknadel und des Klappankers dient, währenddem der kleinere Querschnittsteil für die Aufnahme der durch Ausschnitte verlaufenden Klappankerspitze und einer Einstellschraube vorgesehen ist. Obwohl der bekannte Schwingrahmen relativ massearm ist, ist sein Aufbau dennoch relativ kompliziert bzw. aufwendig.

Der Erfindung liegt die Aufgabe zugrunde, einen massearmen Träger für die Elektromagnete vorzuschlagen, der leicht und wirtschaftlich herstellbar und besonders einfach aufgebaut ist und der allen Belangen der Pendelbewegungen des Druckkopfes eines Matrixdruckers gerecht wird.

Die gestellte Aufgabe wird erfindungsgemäss dadurch gelöst, dass der Profilstab aus einem einfachen Winkelprofilstück besteht, d.h. einen dem Aufzeichnungsträger bzw. der Schreibwalze gegenüberliegenden, etwa aufrechtstehenden und einen im wesentlichen waagerechten Schenkel besitzt, dass die Befestigungsmittel für die Elektromagnete von der Seite des Aufzeichnungsträgers bzw. der Schreibwalze her in den etwa aufrechtstehenden Schenkel des Winkelprofilstücks eingelassen und zugänglich sind, und dass die Elektromagnete in dem nach oben und hinten offenen Innenraum des von seinen beiden Schenkeln abgegrenzten Innenraums des Winkelprofilstücks angeordnet und mit einem Führungsschaft in den Schenkel eingeführt sind. Der winkelförmige Profilstab vereinigt den bekannten balkenförmigen Träger und den bekannten Halter für die Elektromagnete in einem einzigen Funktionsteil und erspart daher erheblich an bewegter Masse. Der winkelförmige Profilstab kann ausserdem von handelsüblichen Materialien ausgewählt werden und bedarf lediglich einer Fein-Bearbeitung. Die Lage der Elektromagnete kann durch eine einheitliche Bearbeitung der Längskanten und der Bohrungen für die Elektromagnete nach Abstand und Richtung mit hoher Genauigkeit in engen Toleranzgrenzen festgelegt werden. Der erfindungsgemässe Träger ist daher leicht, genau und wirtschaftlich herstellbar.

Die Führung des Trägers für die Pendelbewegungen kann nunmehr ebenfalls einfach, sicher und dauerhaft gestaltet werden, indem parallel zur Reihe der in Ruhestellung bzw. in Druckstellung befindlichen Druckelemente Führungsvorsprünge am Träger vorgesehen sind, die an auf dem Druckerchassis ortsfest gelagerten Rollen anliegen.

Die Genauigkeit der Führung wird bei Montage und etwa notwendig werdenden Wartungsarbeiten am Drucker dadurch verbessert, dass die auf dem Druckerchassis ortsfest gelagerten Rollen einzeln einstellbar sind.

Die Pendelbewegungen übertragen sich auf die Anschlusskabel für die mitbewegten Elektromagnete. Diese Pendelbewegungen lassen sich, ohne die Anschlusskabel zu gefährden, derart auffangen, dass jeder der Elektromagnete an den Kabelanschlüssen für die Elektromagnetspule mit flachen, in einem Trägermaterial isolierten Leitern verbunden sind, die in einem Bogen vom bewegten Träger zu einem feststehenden Steckkontakt geführt sind. Die Bögen der einzelnen Leiter lassen unvorhersehbarerweise eine Bewegung quer zum flachliegenden Leiterquerschnitt aufgrund des Bogens im Dauerbetrieb zu. Die gewünschte Bogenform ergibt sich hierbei leicht aus dem geringen Biegewiderstand der mit Flachquerschnitt versehenen Leiter.

Eine angestrebte verbesserte Leiterführung, die Übersichtlichkeit des Leitersystems, ferner die Haltbarkeit im Dauerbetrieb, Abknickstellen, Austausch u.dgl. lassen sich dadurch vereinfachen, dass die flachen, isolierten Leiter eine geringe Dicke aufweisen und einzeln zu einer gemeinsamen Halterung geführt sind und dass im Verlauf hinter einer weiteren Halterung die flachen, isolierten Leiter zu einem Flachbandkabel zusammengeführt und im weiteren Verlauf einzelne Gruppen von Leitern gebildet sind, die einen Stekker aufweisen.

Die Kabelanschlüsse im unmittelbaren Bereich der Elektromagnete können ausserdem wirtschaftlich verlegt werden, indem die einzelnen flachen, isolierten Leiter in der unmittelbaren Nähe der Elektromagnetspule mittels eines Haltestreifens befestigt sind. Ein solcher Haltestreifen wirkt hier wie eine Zugentlastung gegenüber den Lötstellen der Anschlüsse für die Elektromagnete.

Die Befestigung des Haltestreifens selbst erfolgt nach einem weiteren Merkmal dadurch, dass der Haltestreifen aus einem Klebestreifen besteht.

Handhabung, Verlegung, Berührung mit Drukkerteilen u.dgl. lassen sich ferner dahingehend berücksichtigen, indem das Flachbandkabel an den Übergängen des Bogens von einer Leiterrichtung in eine andere Leiterrichtung beidseitig mit den flexiblen Halterungen versehen ist.

Der Grundgedanke des Fiachbandkabefsfür den Druckkopf (Träger mit Elektromagneten und Druckelementen) des Druckers kann auch derart angewendet werden, dass für zusätzliche elektrische Einrichtungen, wie z. B. Sensoren, weitere flache Leiter an dem Flachbandkabel vorgesehen sind.

In der Zeichnung ist ein Ausführungsbeispiel der Erfindung schematisch dargestellt und wird im folgenden näher erläutert. Es zeigen:
Fig. 1 einen Querschnitt des Trägers für die Druckelemente;
Fig. 2 eine Ansicht des Trägers für die Druckelemente mit Blickrichtung auf die Aussenseite des winkelförmigen Profilstabs;
Fig. 3 einen stark vergrösserten Querschnitt durch den Montagestreifen;
Fig. 4 eine Draufsicht auf das Flachbandkabel und
Fig. 5 eine Seitenansicht oder einen Schnitt V-V zu dem Flachbandkabel gemäss Fig. 4.

Der in den Fig. 1 bis 3 dargestellte Matrixdrucker ist als Matrixzeilendrucker gestaltet. Von dem Matrixzeilendrucker ist der Einfachheit halber nur der Träger 1 mit den Druckelementen 2, d. h. mit besonders kurzen Drucknadeln, und den Kabelanschlüssen 3 für die Elektromagnete 4 gezeichnet. Der Pendelantrieb selbst ist in Fig. 1 nur angedeutet. Der Pendelweg 1a des Trägers 1 beträgt z. B. nach beiden Seiten ca. 6,5 mm, so dass zumindest ein Schriftzeichen in Matrixschreibweise in voller Breite überstrichen wird.

Die Elektromagnete 4 sind in der Bauweise eines Tauchspulenkernmagnets ausgeführt, so dass die Druckelemente 2 stets in einer rückwärtigen Position gehalten werden oder nach Betätigung des Elektromagneten 4 in eine vordere Druckposition abgeschossen werden. Anstelle der Drucknadeln können als Druckelemente 2 auch Druckhämmer mit Druckspitzen eingesetzt werden, wobei solche Druckhämmer als federnde Streifen nach dem Prinzip der gespeicherten Energie mittels eines Dauermagneten und für den Abschuss des Druckhammers mittels eines das Magnetfeld des Dauermagneten aufhebenden Elektromagneten ausgeführt sein können.

Die Elektromagnete 4 sind mit den Kabelanschlüssen 3 an eine weiter nicht dargestellte Schaltlogik (Ansteuerung) und an einen Zeichengenerator angeschlossen. Der Matrixdrucker ist hierfür mit entsprechenden Schnittstellen zum Anschluss an die jeweils gewünschte Datenverarbeitungsanlage ausgestattet.

Der pendelnd bewegte Träger 1 ist aus einem Leichtwerkstoff, wie z.B. aus einer Aluminiumlegierung hergestellt, und bildet in seiner Grundform einen Profilstab 5 in Form eines Winkelprofilstückes mit einem etwa aufrechtstehenden Schenkel 9 und einem im wesentlichen waagerechten Schenkel 10. Der Träger 1 kann selbstverständlich auch als Gussstück aus einer leichten Legierung oder aus Kunststoff hergestellt sein. Der Träger 1 liegt im montierten Zustand der Schreibwalze 6 (als Druckwiderlager) bzw. dem auf der Schreibwalze 6 aufliegenden und schrittweise oder kontinuierlich bewegten Aufzeichnungsträger 7 bzw. dem Farbband 7a gegenüber (Fig. 1 und 2). Der Schreibwalze 6 abgewandt bildet der Profilstab 5 einen hinteren, nach oben und hinten offenen Innenraum 8, der durch Seitenwände 8a und 8b begrenzt ist. Für die Elektromagnete 4 ist die etwa aufrechtstehende Profilstabwandung 9 (Fig. 3) und für die horizontale Führungsbasis der horizontale Schenkel 10 vorgesehen. Die Profilstabwandung 9 weist eine in Längsrichtung verlaufende Rippe 11 auf, um die Bohrungen 12 für die Beabstandung und Ausrichtung der Elektromagnete 4 bzw. deren Drucknadeln anzuordnen. Die Elektromagnete 4 besitzen einen Führungsschaft 13, der mit Gewinde versehen ist. In die Rippe 11 ist ein Befestigungsmittel 14, das hier aus einem Gewindering besteht, von der Seite des Aufzeichnungsträgers 7 bzw. von der Schreibwalze 6 her eingelassen und von dort auch zugänglich.

Die Profilstabwandung 9 verläuft nach oben leicht geneigt, um einen freien Einblick in den Schreibspalt zu ermöglichen. Am Träger 1 befinden sich mehrere, dem Pendelweg 1a des Trägers

1 angemessene Führungsvorsprünge 15a, 15b und 15c, die an ortsfesten, drehbar am Druckerchassis 16 gelagerten Rollen 17 anliegen. Die Führungsvorsprünge 15a, 15b, 15c bestehen aus gehärteten Profilstücken 15d, um in glatten oder profilierten Rollen 17 eine möglichst spielfreie und verschleissarme Führung zu gewährleisten. Die Rollen 17 können bei Montage oder nach einem unvermeidlichen Verschleiss einzeln nachgestellt werden. Hierzu dient eine Lagerung mit einer Exzentrizität 17a.

Die Elektromagnete 4 weisen Kabelanschlüsse 3 im Innenraum 8 auf, so dass von z. B. 33 Elektromagneten 66 Kabelanschlüsse alleine für die Elektromagnete auf dem Träger 1 aus dem Innenraum 8 heraus zu den ortsfesten Kontakten der Elektronikschaltung geführt werden müssen. Zu diesem Zweck (Fig. 1 bis 4) weist jeder Elektromagnet 4 im Querschnitt flache, sehr dünne Leiter 18 und 19 auf, die zunächst an den Kontakten der jeweiligen Elektromagnetspule verlötet sind und bis zur Oberseite des horizontalen Schenkels 10 bzw. zur Profilstabwandung 9 verlaufen und dort mittels eines Haltestreifens 20 befestigt sind (Fig. 3). Von dieser Befestigung verlaufen die parallel nebeneinander angeordneten Leiter 18 und 19 jeweils in einem Bogen 21 zu einer Kontaktmuffe 18a der Elektronikschaltung.

Wie Fig. 5 zeigt, weisen die flachen, in einem transparenten, isolierenden Trägermaterial eingehüllten Leiter 18 und 19 jeweils eine minimale Dicke 22 auf. Sie sind zu Paaren 23 bis zu einer Halterung 24 geführt (Fig. 1 und 4), verlaufen danach wieder einzeln oder in Gruppen zu einer weiteren Halterung 25 an einer Kabelhalterung 16a und bilden anschliessend ein einziges Flachbandkabel 26, das einzelne Gruppen 27 von Leitern aufweist, die jeweils in einem Stecker 28 enden. Diese Stecker 28 sind in die zugehörigen Kontaktmuffen 18a der ortsfesten Elektronikschaltung eingeführt. Die beschriebene Leiterführung ist in der Lage (Fig. 2), nach links und rechts die beschriebenen Pendelbewegungen von z.B. 6,5mm auszuführen, ohne dass im Dauerbetrieb Schäden auftreten.

Die einzelnen flachen, isolierten Leiter 18, 19 sind oberhalb (oder unterhalb) der Elektromagnetspulen 4 mittels des Haltestreifens 20 befestigt, der aus einem einfachen isolierenden Klebestreifen 30 besteht. Das Flachbandkabel 26 ist an den Übergängen 29 des Bogens 21 von einer Leiterrichtung in eine andere Leiterrichtung beidseitig (Fig. 5) mit den Halterungen 24 versehen.

Die Leiterführung nach den Fig. 4 und 5 ist besonders geeignet, für zusätzliche elektrische Einrichtungen 31, wie z.B. für Sensoren u.dgl. weitere flache Leiter 32, 33, 34 hinzuzufügen.

So ist der Masseanschluss 35 an das Druckerchassis 16 geführt und die Leiter 32 sind zu einem besonderen Stecker 36 verlegt. In der Herstellung ist eine solche Leiterführung ein einziges Stück, dessen Leiter allseitig isoliert sind. Lediglich die Leiterenden an den Leitern 18 und 19 sowie die Kontaktstifte 37 liegen frei.

## Patentansprüche

1. Matrixdrucker, insbesondere Matrixzeilendrucker, mit einem in hin- und hergehende Bewegungen versetzbaren Träger (1) für die Druckelemente (2), wobei die Antriebsmittel für die Druckelemente (2) Elektromagnete (4) mit Kabelanschlüssen (3) aufweisen, die aus flexiblen Streifen bestehen und über eine Schaltlogik mit einem Zeichengenerator verbunden sind, und der hin-und hergehende Träger (1) für die Druckelemente (2) aus einem etwa winkelförmigen Profilstab (5) besteht, wobei die Elektromagnete (4) in einer etwa aufrechtstehenden Profilstabwandung (9) befestigt sind, dadurch gekennzeichnet, dass der Profilstab (5) aus einem einfachen Winkelprofilstück besteht, d.h. einen dem Aufzeichnungsträger (7) bzw. der Schreibwalze (6) gegenüberliegenden, etwa aufrechtstehenden (9) und einen im wesentlichen waagerechten Schenkel (10) besitzt, dass die Befestigungsmittel (14) für die Elektromagnete (4) von der Seite des Aufzeichnungsträgers (7) bzw. der Schreibwalze (6) her in den etwa aufrechtstehenden Schenkel (9) des Winkelprofilstücks (5) eingelassen und zugänglich sind, und dass die Elektromagnete (4) in den nach oben und hinten offenen Innenraum (8) des von seinen beiden Schenkeln (9 und 10) abgegrenzten Innenraums des Winkelprofilstücks angeordnet und mit einem Führungsschaft (13) in den Schenkel (9) eingeführt sind.

2. Matrixdrucker nach Anspruch 1, dadurch gekennzeichnet, dass parallel zur Reihe der in Ruhestellung bzw. in Druckstellung befindlichen Druckelemente (2) Führungsvorsprünge (15a, 15b, 15c) am Träger (1) vorgesehen sind, die an auf dem Druckerchassis (16) ortsfest gelagerten Rollen (17) anliegen.

3. Matrixdrucker nach den Ansprüchen 1 und 2, dadurch gekennzeichnet, dass die auf dem Drukkerchassis (16) ortsfest gelagerten Rollen (17) einzeln einstellbar sind.

4. Matrixdrucker nach den Ansprüchen 1 bis 3, dadurch gekennzeichnet, dass jeder der Elektromagnete (4) an den Kabelanschlüssen (3) für die Elektromagnetspule mit flachen, in einem Trägermaterial isolierten Leitern (18,19) verbunden sind, die in einem Bogen (21) vom bewegten Träger (1) zu einem feststehenden Steckkontakt geführt sind.

5. Matrixdrucker nach den Ansprüchen 1 bis 4, dadurch gekennzeichnet, dass die flachen, isolierten Leiter (18, 19) eine geringe Dicke (22) aufweisen und einzeln zu einer gemeinsamen Halterung (24) geführt sind und dass im Verlauf hinter einer weiteren Halterung (25) die flachen, isolierten Leiter (18, 19) zu einem Flachbandkabel (26) zusammengeführt und im weiteren Verlauf einzelne Gruppen (27) von Leitern gebildet sind, die einen Stecker (28) aufweisen.

6. Matrixdrucker nach den Ansprüchen 1 bis 5, dadurch gekennzeichnet, dass die einzelnen flachen, isolierten Leiter (18,19) in der unmittelbaren Nähe der Elektromagnetspule (4) mittels eines Haltestreifens (20) befestigt sind.

7. Matrixdrucker nach den Ansprüchen 5 und 6, dadurch gekennzeichnet, dass der Haltestreifen (20) aus einem Klebestreifen (30) besteht.

8. Matrixdrucker nach den Ansprüchen 4 bis 7, dadurch gekennzeichnet, dass das Flachbandkabel (26) an den Übergängen des Bogens (21) von einer Leiterrichtung in eine andere Leiterrichtung beidseitig mit den flexiblen Halterungen (24) versehen ist.

9. Matrixdrucker nach den Ansprüchen 4 bis 8, dadurch gekennzeichnet, dass für zusätzliche elektrische Einrichtungen (31), wie z. B. Sensoren, weitere flache Leiter (32, 33, 34) an dem Flachbandkabel (26) vorgesehen sind.

## Claims

1. A matrix printer, in particular matrix line printer, with a holder (1) for the printing elements (2) which can be set into reciprocating motion, the driving means for the printing elements (2) comprising electromagnets (4) with cable connections (3) which are composed of flexible strips and are connected to a character generator via a control logic unit, and the reciprocating holder (1) for the printing elements (2) is composed of an approximately angled profile bar (5), the electromagnets (4) being fixed in an approximately vertical profile bar wall (9), characterized in that the profile bar (5) is composed of a simple angled profile piece, i.e. possesses an approximately vertical arm (9) which faces the recording medium (7) and the platen (6), and a substantially horizontal arm (10), in that the fixing means (14) for the electromagnets (4) are admitted and are accessible from the side with the recording medium (7) and the platen (6) into the approximately vertical arm (9) of the angled profile piece (5) and in that the electromagnets (4) are arranged in the interior (8), which is open upwardly and at the rear, of the interior of the angled profile piece defined by its two arms (9 and 10) and are introduced with a guide shaft (13) into the arm (9).

2. A matrix printer according to claim 1, characterized in that guide projections (15a, 15b, 15c) are provided on the holder (1) in parallel with the row of printing elements (2) located in the rest position or in the printing position, said guide projections (15a, 15b, 15c) resting on rollers (17) mounted stationarily on the printer frame (16).

3. A matrix printer according to claims 1 and 2, characterized in that the rollers (17) mounted stationarily on the printer frame (16) are individually adjustable.

4. A matrix printer according to claims 1 to 3, characterized in that each of the electromagnets (4) on the cable connections (3) for the electromagnetic coils is connected to flat conductors (18, 19) which are insulated in a carrier material and are guided in an arc (21) from the moving holder (1) to a fixed plug contact.

5. A matrix printer according to claims 1 to 4, characterized in that the flat insulated conductors (18, 19) have a smaller thickness (22) and are guided individually to a common mounting (24) and in that, in the course behind a further mounting (25), the flat insulated conductors (18, 19) are combined to form a ribbon cable (26) and, in their continued course, individual groups (27) of conductors having a connector (28) are formed.

6. A matrix printer according to claims 1 to 5, characterized in that the individual flat insulated conductors (18, 19) are fixed in the immediate vicinity of the electromagnetic coil (4) by means of a holding strip (20).

7. A matrix printer according to claims 5 and 6, characterized in that the holding strip (20) is composed of an adhesive tape (30).

8. A matrix printer according to claims 4 to 7, characterized in that the ribbon cable (26) is provided on both sides with the flexible mountings

(24) at the transitions of the arc (21) from one conductor direction into another conductor direction.

9. A matrix printer according to claims 4 to 8, characterized in that further flat conductors (32, 33, 34) for additional electrical devices (31), for example sensors, are provided on the ribbon cable (26).

## Revendications

1. Imprimante à aiguilles, notamment imprimante de lignes à aiguilles, avec un support (1) pour les éléments d'impression (2), susceptible d'être animé de déplacements aller et retour, les moyens d'entraînement pour ces éléments d'impression (2) comportant des électro-aimants (4) avec des raccordements par câble (3), qui sont constitués par des bandes flexibles et sont reliés par l'intermédiaire d'une logique de commutation, à un générateur de caractères, tandis que le support (1) pour les éléments d'impression (2) est constitué par un barreau profilé (5) à peu près en forme d'équerre, les électro-aimants (4) étant fixés sur une paroi à peu près verticale du barreau profilé, imprimante à aiguilles caractérisée en ce que le barreau profilé (5) est constitué d'une simple pièce profilée en équerre, c'est-à-dire comportant une aile à peu près verticale (9) placée en face du support d'enregistrement (7) ou du cylindre d'impression (6) et une aile essentiellement horizontale (10), les moyens de fixation (14) pour les électro-aimants (4) étant insérés à partir du côté du support d'enregistrement (7) ou bien du cylindre d'impression (6) dans l'aile à peu près verticale (9) de la pièce profilée en équerre (5) et étant accessibles, tandis que les électro-aimants (4) sont disposés dans l'espace interne (8), ouvert vers le haut et vers l'arrière, et délimité par ses deux ailes (9 et 10) de la pièce profilée en équerre et sont mis en place par un fût de guidage (13) dans l'aile (9).

2. Imprimante à aiguilles selon la revendication 1, caractérisée en ce qu'il est prévu sur le support (1), parallèlement à la rangée des éléments d'impression (2), se trouvant en position de repos ou en position d'impression, des saillies de guidage (15a, 15b, 15c), qui s'appliquent sur des galets (17) montés à poste fixe sur le châssis (16) de l'imprimante.

3. Imprimante à aiguilles selon les revendications 1 et 2, caractérisée en ce que les galets (17) montés à poste fixe sur le châssis (16) de l'imprimante, sont réglables individuellement.

4. Imprimante à aiguilles selon les revendications 1 à 3, caractérisée en ce que chacun des électro-aimants (4) est relié aux raccordements par câble (3) pour les bobines électro-magnétiques par des conducteurs plats (18, 19), isolés dans un matériau de support, qui vont du support en déplacement (1) à un contact fixe à enfichage, suivant un arc (21).

5. Imprimante à aiguilles selon les revendications 1 à 4, caractérisée en ce que les conducteurs plats isolés (18, 19) ont une épaisseur réduite (22) et sont guidés individuellement vers un support commun (24) et que, lorsqu'ils arrivent au-delà d'un autre support (25), ces conducteurs plats isolés (18,19) sont rassemblés en un câble (26) en forme de bande plate et que, dans la suite de leur parcours, ces conducteurs sont formés en différents groupes (27), qui comportent un connecteur (28).

6. Imprimante à aiguilles selon les revendications 1 à 5, caractérisée en ce que les conducteurs individuels plats et isolés (18, 19) sont fixés, dans le voisinage immédiat des bobines électro-magnétiques (4), par une bande de maintien (20).

7. Imprimante à aiguilles selon les revendications 5 et 6, caractérisée en ce que la bande de maintien (20) est une bande collante (30).

8. Imprimante à aiguilles selon les revendications 4 à 7, caractérisée en ce que le câble (26) en forme de bande plate, à son passage, par l'intermédiaire de l'arc (21), d'une direction dans une autre, est muni des deux côtés des supports flexibles (24).

9. Imprimante à aiguilles selon les revendications 4 à 8, caractérisée en _ce que d'autres conducteurs plats (32, 33, 34) sont prévus sur le câble (26) en forme de bande plate, pour des dispositifs électriques supplémentaires (31), tels que des détecteurs.
